# EUROPÄISCHE PATENTSCHRIFT

(11) **EP 0 559 219 B1**
(45) Veröffentlichungstag und Bekanntmachung des Hinweises auf die Patenterteilung: **24.07.1996**
(21) Anmeldenummer: 93103579.4
(22) Anmeldetag: 05.03.1993
(51) Int. Cl.: F28F 25/08

(54) **Einbau für Kühlanlagen**
Installation for cooling system
Equipement pour système de refroidissement

(30) Priorität: 05.03.1992 AT 429/92; 08.05.1992 AT 939/92
(43) Veröffentlichungstag der Anmeldung: 08.09.1993
(73) Patentinhaber: FAIGLE, Heinz, A-6971 Hard (AT)
(72) Erfinder: FAIGLE, Heinz, A-6971 Hard (AT)
(74) Vertreter: Hefel, Herbert, Dipl.-Ing.

(56) Entgegenhaltungen:
- DE-A- 2 532 544
- DE-C- 323 709
- US-A- 2 217 868

## Beschreibung

Die Erfindung bezieht sich auf einen Einbau für Kühlanlagen, insbesondere für Kühltürme mit den Merkmalen des Oberbegriffes des Patentanspruches 1.

Einbauten dieser Art sind bekannt. Ihr Nachteil liegt vor allem darin, daß sie in Abhängigkeit der atmosphärischen Verhältnisse zu erheblichen Schwadenbildungen neigen. Um diesem Nachteil zu begegnen wurde bereits vorgeschlagen, das Verhältnis des Trockenkühlanteiles gegenüber dem Naßkühlanteil zu erhöhen, um die aus dem Kühlturm austretenden Schwaden möglichst klein zu halten bzw. möglichst zu vermeiden. Bei einer bekannten Einrichtung dieser Art (EP-A-30 913) wurden zu diesem Zweck die Rieselplatten mit Rinnen ausgestattet, die aus der Naßseite hinaus zur Trockenseite hin eingebuchtet sind, um so die Trockenfläche um die Fläche der Rinnenaußenwand zu vergrößern und damit den Trokkenkühlanteil zu erhöhen. Bei dieser bekannten Einrichtung ist das Verhältnis des Trockenkühlanteiles gegenüber dem Naßkühlanteil konstruktiv vorgegeben. Eine Anpassung an unterschiedliche atmosphärische Bedingungen ist hier nicht möglich.

Bei einer damit vergleichbaren und ebenfalls vorbekannten Einrichtung dieser Art (DE-PS 25 32 544) sind oberhalb der Rieselplatten mit ihrer Breitenrichtung im wesentlichen vertikal ausgerichtete Gleichrichterlamellen vorgesehen, die parallel zu den darunter liegenden Rieselplatten stehen. Diese Maßnahme ist dazu vorgesehen, um die Kühlwirkung als ganzes zu variieren, und zwar dadurch, daß die Rieselplatten in eine Lage schwenkbar oder verschiebbar sind, in der ihre oberen Ränder zwischen den unteren Rändern der Gleichrichterlamellen liegen, wodurch die Naßseite der Rieselplatten mehr oder weniger beaufschlagt werden kann. Durch Änderung der Neigung der Rieselplatten läßt sich zudem die Rieselgeschwindigkeit variieren.

Bei der vorbekannten Einrichtung nach der DE-PS 28 40 317 ist eine Maßnahme vorgesehen, um das Verhältnis der trockenen zu den nassen Spalten zu variieren, damit die aus dem Einbau ausströmende Luft mit der feuchten Luft in einem Verhältnis gemischt werden kann, daß das Luftgemisch beim Eintritt in die Außenluft keine Schwaden bildet. Die hier vorgesehenen gewellten Rieselplatten sind dazu an ihrer Oberkante zu wabenförmigen Öffnungen umgeformt und einer Reihe von Öffnungen dieser Art sind jeweils ein Verteilrohr zugeordnet. Auch die DE-OS 25 37 887 zeigt und beschreibt eine Maßnahme für diesen Zweck, wobei hier die teilweise Beaufschlagung der Spalten mit dem zu kühlenden Wasser durch entsprechend verlegte Rohre und Rinnen erfolgt und der obere Teil des Einbaues plane Schichten aufweist.

Schlußendlich ist noch der aus der DE-OS 24 35 623 vorbekannte feucht und/oder trocken arbeitende Kühlturm zu erwähnen mit einer Einrichtung zur Vermeidung der Schwadenbildung durch die in die Atmosphäre austretende Kühlluft. Dieser Kühlturm besitzt zwei übereinander liegende Kühlabschnitte. Der obere Abschnitt besteht aus einer Vielzahl vertikal angeordneter Kühlrohre, die vom zu kühlenden Wasser durchströmt werden. Unterhalb dieser Rohre ist ein aus vertikalen Rieselplatten bestehender Einbau. Die beiden Abschnitte sind durch eine horizontale Decke getrennt. Der Innenseite des Kühlturmes zugewandt besitzen beide Abschnitte eine Vielzahl von übereinander angeordneten verschwenkbaren Lamellen, die als Verschluß dienen, wobei die je einem Abschnitt zugeordneten Lamellen unabhängig von den Lamellen des anderen Abschnittes verstellbar gelagert sind. Beide Abschnitte werden von der Kühlluft quer durchströmt. Diese als Verschluß dienenden Lamellen sind stufenlos einstellbar, so daß der Kühlturm bzw. seine Betriebsart zwischen vollständig trocken bzw. vollständig naß stufenlos umschaltbar ist. Um die Ausbildung von Nebelschwaden zu verhindern, sind die Kühlluftströme aus dem trocken arbeitenden Abschnitt und aus dem naß arbeitenden Abschnitt vor ihrem Austritt in die Atmosphäre vermischbar, um ihre Temperatur und ihren Feuchtigkeitsgehalt je nach Bedarf in Abhängigkeit der herrschenden atmosphärischen Bedingungen verändern zu können.

Eine Verstellmöglichkeit der Rieselplatten ist nicht vorgesehen. Zu all diesen vorbekannten Bauweisen bzw. Arbeitsweisen ist zusammenfassend zu sagen, daß lediglich Varianten in der Zuteilung von Wasserströmen oder Gruppenschaltungen der Trocken-/Naß-Bereiche vorgesehen sind.

Außer der in der zuletzt genannten DE-OS 24 35 623 erwähnten Bauweise und Betriebsweise, bei der die kühlende Luft zwei verschiedenen Kühler-Arten in zwei getrennten Stockwerken in Parallel-Schaltung oder Hintereinander-Schaltung oder Einzel-Schaltung zugeführt werden kann, ist auch keine Beeinflussung der Luftströme vorgesehen.

Der Vollständigkeit halber sei in diesem Zusammenhang auch die US-PS 2 217 868 genannt, die einen Kühler zeigt und beschreibt, dessen Kühlelement ein horizontales Verteilerrohr aufweist, das mit einer Vielzahl von Auslaßöffnungen bestückt ist, über welche das zu kühlende Medium austritt. Von diesem horizontalen Verteilerrohr aus erstreckt sich nach unten ein flexibler Schirm, der als feinmaschiges Drahtgitter ausgebildet ist. Dieser Schirm ist mit seinem oberen Ende am Verteilerrohr festgelegt. Dieser Schirm erstreckt sich lose und frei nach unten und sein unteres Ende ist in einem Sammeltrog befestigt. Zwischen dem Verteilerrohr und dem Sammeltrog sind eine Vielzahl von bogenförmigen und schwenkbaren Auflagern vorgesehen, die über ein gemeinsames Gestänge gleichzeitig verschwenkbar sind und welche bezogen auf die vertikale Mittelebene eines Traggerüstes von oben nach unten wechselweise nach entgegengesetzten Richtungen auskragen und auf welchen der flexible, als feinmaschiges Drahtgitter ausgebildete Schirm auf- bzw. anliegt. Durch diese verstellbaren und bogenförmigen Auflagen nimmt der Schirm von oben nach unten einen wellenförmigen Verlauf an. Durch die gemeinsame Verstellung dieser Auflagen kann die "Amplitude" dieses wellenförmigen Verlaufes und damit die auf eine Längeneinheit bezogene Steigung bzw. Neigung der einzelnen Abschnitte dieses Schirmes verändert werden. Durch die Änderung der Neigung des Wasserweges, der durch den Verlauf des Schirmes vorgegeben ist, soll in Abhängigkeit der Außentemperatur die Fließgeschwindigkeit des zu kühlenden Wassers beeinflußt werden. Bei kalten Außentemperaturen soll das zu kühlende Wasser rasch abfließen, damit es nicht gefriert. Bei hohen Außentemperaturen, wie sie zur Sommerzeit zu erwarten sind, soll das Wasser hingegen langsam von oben nach unten fließen.

Ausgehend von diesem Stand der Technik schlägt die Erfindung zur Lösung des aufgezeigten Problems, nämlich das Verhältnis von Trockenkühlanteil gegenüber dem Naßkühlanteil möglichst stufenlos zu regeln zur weitgehenden Vermeidung der Schwadenbildung jene Maßnahmen vor, die Inhalt und Gegenstand des kennzeichnenden Teiles des Patentanspruches 1 sind. Gegenüber den vorbekannten Maßnahmen zielt die Erfindung darauf ab, das aufgezeigte Problem mit möglichst einfachen konstruktiven Mitteln zu lösen und dennoch für den Betrieb der Einrichtung eine Vielzahl von Variationsmöglichkeiten vorzusehen.

Im wesentlichen geht es darum, mittels der Verschiebbarkeit bzw. Verstellbarkeit mindestens einer der Paare bildenden Rieselplatten sowohl das Fließverhalten und die Fließwege des abzukühlenden Wassers beeinflussen und steuern zu können, als auch das Strömungsverhalten und die Strömungswege der kühlenden Luft, aber auch des Anteiles der Verdunstungskühlung. Dieses soll ohne Umbauerfordernis an den Rieselplatten auch während des Betriebes erfolgen können, indem nur ein Mechanismus betätigt wird, der die relative Positionierung der Paare der Rieselplatten einander gegenüber verstellt.

Um die Erfindung zu veranschaulichen, werden verschiedene Ausführungsbeispiele schematisch dargestellt, ohne dadurch die Erfindung auf diese Ausführungsbeispiele zu beschränken. Es zeigen:
Die Fig. 1 und 2 eine erste Ausführungsform eines Einbaues von der Seite gesehen in zwei Betriebsstellungen;
die Fig. 3 und 4 eine zweite Ausführungsform eines Einbaues von der Seite gesehen in zwei Betriebsstellungen;
die Fig. 5 und 6 eine dritte Ausführungsform eines Einbaues von der Seite gesehen in zwei Betriebsstellungen;
die Fig. 7 und 8 zwei benachbart liegende Rieselplatten in Ansicht in zwei Betriebsstellungen;
Fig. 9 ein Schnittdetail;
Fig. 10 und 11 eine ähnliche Ausführung wie Fig. 1 und 2, jedoch mit größeren Tragerohren und Spreizgliedern in allen Plattenzwischenräumen;
Fig. 12 einen Gleitverschluß am Plattenrand;
Fig. 13 einen Überlauf nahe dem Plattenrand;
Fig. 14 und 15 sowohl Varianten des Wassereinlaufes als auch Beispiele für die Behinderung des Wasser-Randlaufes.

Der Einbau nach den Fig. 1 und 2 weist Rieselplatten 1 auf, die U-förmig und von Rohren 2 getragen sind, welche an ihrer Oberseite Düsen 3 besitzen, durch welche das zu kühlende Medium ausgesprüht werden kann. Distanzhalter 23 halten den die Rohre 2 umschlingenden Teil der Rieselplatten 1 von der Düsenmündung distanziert. Oberhalb der durch die Rohre 2 gebildeten Rohrreihe ist eine weitere Reihe von Rohren 4 mit nach unten gerichteten Düsen 5 angeordnet, durch welche ebenfalls das zu kühlende Medium herangeführt und ausgesprüht werden kann. Die Rieselplatten 1 sind mit Nuten, Rinnen, Ausbuchten u. dgl. ausgestattet, was jedoch der Übersichtlichkeit wegen und da nicht Gegenstand der Erfindung, hier nicht veranschaulicht ist. Dieser Einbau wird von der Kühlluft quer durchströmt, also rechtwinkelig zur Zeichenebene. Der Abstand A den zwei benachbart liegende, einem Rohr 2 zugeordnete Rieselplatten 1 voneinander aufweisen, wird als Normalabstand bezeichnet. Zwischen zwei benachbarten Rieselplatten 1, die sich beidseitig des sie tragenden Rohres 2 nach unten erstrecken und die voneinander den Normalabstand A aufweisen, sind drehbar gelagerte, horizontale Wellen 6 vorgesehen, die über ihre Länge verteilt Spreizglieder 7 tragen. Die Länge dieser Spreizglieder ist größer als der Normalabstand A zweier Rieselplatten. Über die Höhe der Rieselplatten 1 können mehrere solcher Wellen 6 mit Spreizgliedern 7 vorgesehen sein. In der aus Fig. 1 ersichtlichen Stellung der Welle 6 bzw. der Spreizglieder 7 sind die Zwischenräume zwischen benachbarten Rieselplatten 1 etwa gleich groß. Werden nun die Wellen 6 um 90° gedreht (Fig. 2), so werden die Rieselplatten 1, die einem Rohr 2 zugeordnet sind, auseinandergedrückt, wodurch sich die Abstände der Rieselplatten 1 in wechselnder Folge verändern, wie dies die Zeichnung veranschaulicht, wodurch sich die Strömungs- und Kühlverhältnisse gegenüber der aus Fig. 1 ersichtlichen Lage der Rieselplatten 1 verändern. Liegen beim Ausführungsbeispiel nach den Fig. 1 und 2 die Wellen 6 mit den Spreizgliedern jeweils unter den die Rieselplatten 1 tragenden Rohren 2, so ist es durchaus möglich, diese Wellen 6 mit den Spreizgliedern 7 in jenen Zwischenräumen zwischen den Rieselplatten 1 anzuordnen, die unterhalb der Rohre 4 der oberen Rohrreihe liegen, oder beide dieser Anordnungsarten in Kombination vorzusehen, siehe Fig. 10 und 11.

Je nachdem, ob die unteren Rohre 2 oder die oberen Rohre 4 oder aber die Rohre beider Rohrreihen mit dem zu kühlenden Medium beaufschlagt werden, werden nur die einen oder nur die anderen oder auch beide Seiten der Rieselplatten 1 benetzt.

Nach den aus der Technik bekannten Bauweisen können die Rohre auch quer über den Rücken der Rieselplattenpaare verlaufen, oder bodengelochte Rinnen oder Wasserverteilungswannen oder Sprühdüsen etc. sein, siehe beispielsweise Fig. 14 und 15.

Somit ist in Verbindung mit den Spreizgliedern und deren jeweiliger Stellung eine große Variationsbreite zur Anpassung der Kühlleistung an die äußeren atmosphärischen Bedingungen erzielbar. Die Fig. 1 und 2 veranschaulichen Endstellungen der Spreizglieder 7. Stufenlose Zwischenstellungen können ebenfalls eingestellt werden.

Sinn und Zweck des erfindungsgemäßen Einbaues kommen damit am deutlichsten zum Ausdruck (erläutert anhand von Fig. 8 und 9):
a) Wenn die Spreizglieder quer (hoizontal) stehen und das abzukühlende Wasser nur durch die obere Zuführung eingeleitet wird, werden die Räume zwischen den einander angenäherten Rieselplatten der Plattenpaare gänzlich oder hauptsächlich mit der Kühlluft nicht in Berührung kommen, also gänzlich oder hauptsächlich mit Wasser gefüllt sein. Der direkte Medienkontakt - und damit die Schwaden verursachende Verdunstungskühlung -ist dadurch minimiert.
b) In einer Zwischenstellung können die Spreizglieder schräg oder in der Endstellung senkrecht gestellt werden. Dadurch kann nun Kühlluft - außer im Wandwärmeaustausch durch die Innenseiten der U-förmig nach unten gebogenen Rieselplattenpaare hindurch - auch in die etwas oder gänzlich geöffneten Spalten (Kanäle) eindringen und dort außer Konvektionskühlung auch Verdunstungskühlung bewirken. Der Einbau ermöglicht in dieser Stellung steuerbare Mischformen zwischen Wand-Wärmeaustausch und Medien-Direktkontakt-Konvektion und Verdunstungs-Zusatzkühlung.
c) In der für extremen Sommer-Kühlungsbedarf vorgesehenen Betriebsweise ermöglichen die Aufhängungsrohre für die Rieselplattenpaare die zusätzliche Zuführung von abzukühlendem Wasser auch auf die Innenseiten der U-förmig hängenden Rieselplattenpaare. Je nach der Spreizung der Rieselplattenpaare kann auch dabei das Verhältnis zwischen Konvektionskühlung und Verdunstungskühlung variiert werden.
d) Eine vierte Möglichkeit besteht darin, das abzukühlende Wasser nur durch die Innenrohre (Aufhängerohre) zuzuführen und durch Verstellung der Spreizglieder die kühlende Luft nur oder hauptsächlich durch die Räume zwischen den Plattenpaaren zu leiten. Dadurch wird auch eine Gegenstromkühlung oder eine Mischstromkühlung Gegenstrom/Querstrom ermöglicht.

Der Einbau nach den Fig. 3 und 4 besteht aus Rieselplatten 8 und 9, wobei der obere Rand der Rieselplatten 9 unterhalb des oberen Randes der Rieselplatten 8 liegt, deren Randabschnitt geneigt ausgebildet ist. Die Rieselplatten 9 sind randseitig an horizontalen Holmen 10 befestigt, die Teil eines horizontal verschiebbaren (Pfeil 11) Rahmens sind. Die Rieselplatten 8 hingegen sind hier ortsfest gelagert. Oberhalb des Einbaues aus den Rieselplatten 8 und 9 ist ein aus sich rechtwinkelig zur Zeichenebene erstreckenden Lamellen 12 gebildeter Gleichrichter vorgesehen, dessen Lamellen 12 um die Achsen 13 verschwenkbar gelagert sind. Die Einrichtung, über welche das zu kühlende Wasser herbeigeführt wird, ist hier nicht dargestellt. Sie ist jedoch so ausgebildet, daß das zu kühlende Wasser oberhalb des aus den Lamellen 12 bestehenden Gleichrichters ausgesprüht werden kann. Für den Sommerbetrieb sind die Rieselplatten 9 zwischen den Rieselplatten 8 etwa mittig angeordnet, die Lamellen 12 des Gleichrichters stehen vertikal (Fig. 3). Das zu kühlende Wasser rinnt nach unten und benetzt dabei jede Rieselplatte 8 und 9 auf beiden Seiten, wenn auch in unterschiedlichem Ausmaß, bedingt durch den oberen umgebogenen Randabschnitt der Rieselplatten 8. Die Kühlluft strömt entweder von unten nach oben oder quer (rechtwinkelig zur Zeichenebene) durch den Einbau. Der überwiegende Teil der Wärmeabfuhr wird hier durch Verdunstungskühlung erreicht. Im Winterbetrieb hingegen - dargestellt in Fig. 4 - sind die Rieselplatten 8 und 9 nahe zusammengeführt und begrenzen so einen relativ schmalen Spalt 14. Die Lamellen 12 des Gleichrichters sind schräggestellt, wodurch das nach unten rinnende Kühlwasser in den erwähnten schmalen Spalt 14 geleitet wird. Die bezüglich des Spaltes 14 jeweils außen liegenden Seiten der Rieselplatten 8 und 9 werden von der Kühlluft bestrichen, der überwiegende Teil der Wärmeabfuhr wird hier durch Konvektion erzielt.

Beim Einbau nach dem Ausführungsbeispiel der Fig. 5 und 6 sind die Rieselplatten 8 ortsfest gelagert, die Rieselplatten 9 hingegen sind randseitig an Holmen 15 festgelegt, die als Teil eines Rahmens höhenverstellbar sind (Pfeil 16). Im Winterbetrieb, wenn die abzuführende Wärme überwiegend durch Konvektion abgeleitet werden soll, nehmen die Rieselplatten 8 und 9 die aus Fig. 5 ersichtliche Lage zueinander ein. Im Sommerbetrieb jedoch, wenn die abzuführende Wäre überwiegend durch Verdunstungskühlung abzuleiten ist, sind die Rieselplatten 8 und 9 in der aus Fig. 6 ersichtlichen Stellung zueinander angeordnet. Auch ein Einbau dieser Art kann mit einem aus Lamellen bestehenden Gleichrichter bestückt sein, wie dies im Zusammenhang mit dem Ausführungsbeispiel nach den Fig. 3 und 4 erläutert worden ist.

Die Fig. 7 und 8 veranschaulichen nun in Ansicht zwei benachbart liegende Rieselplatten 17 und 18 eines Einbaues, deren untere Kanten gezackte Zähne 18 aufweisen und welche horizontal zueinander (Pfeil 20) verschiebbar sind, wobei das Ausmaß der Verschiebung etwa der halben Zahnteilung entspricht, so daß in der einen Endlage die Zähne 18 deckungsgleich liegen, in der anderen Endlage die Zähne der einen Rieselplatte 17 gegenüber den Zähnen der anderen Rieselplatte 18 um eine halbe Zahnteilung (Fig. 7) verschoben sind. Auch dadurch läßt sich das Verhältnis von Naßkühlung und Trockenkühlung regeln, da die Gestalt bzw. Form des von den Zähnen abfließenden Wasserstromes erheblich von der relativen Lage dieser Zähne zueinander beeinflußt wird.

Fig. 9 veranschaulicht einen Schnitt im Randbereich des Einbaues nach der Schnittlinie IX - IX in Fig. 4. Daraus ist erkennbar, daß der Rand der einen Rieselplatte 9 eine Umbördelung 21 aufweist, die gegen die benachbarte Rieselplatte 8 gerichtet ist. Dadurch wird bei diesem Einbau, der von der Kühlluft quer durchströmt wird (Pfeil 22), verhindert, daß bei eng zusammengefahrenen Rieselplatten 8 und 9 (Fig. 4) die quer anströmende Luft in den engen, wasserführenden Spalt 14 gelangt und dabei Wärme über Verdunstungskühlung abgeführt wird.

Anstelle dieser Umbördelung kann auch eine in Richtung der Plattenebene weisende, gegenüber dieser horizontal vorstehende flache (ebene) Zone am Rand der zusammenfahrbaren Rieselplatten angeformt sein, mit der sich die Rieselplatten im zusammengefahrenen Zustand berühren.

Bei vertikal vorgesehenem Verschieben von Rieselplattenpaaren kann auch ein Gleitverschluß an einem oder beiden vertikalen Rändern vorgesehen werden, beispielsweise laut Fig. 12.

Um einem unerwünschten Austreten des abzukühlenden Wassers über die vertikalen Seitenränder hinaus vorzubeugen, können zwei Maßnahmen dienen: Entweder werden in der Nähe der Plattenränder und in diese eingeformt Überlaufrinnen laut Fig. 13 angebracht, oder wie Fig. 14 und 15 zeigen, in die dort nicht mitgezeichneten Unterstrukturen der Rieselplatten zusätzlich als Überstrukturen Rinnen eingeformt, die gegen die Plattenränder hin schräg aufwärts verlaufen und dadurch Flüssigkeit, die zum Randlauf tendieren würde, wieder nach innen lenken.

Bereits einleitend wurde erwähnt, daß die Detailstruktur der Rieselplatten im Rahmen dieser Beschreibung nicht zur Diskussion stehe, weil alle aus der herkömmlichen Technik bekannten und sich für das gegenständliche Platten-Verstellverfahren eignende Rieselplatten-Verformungen als möglich einbezogen sind, obwohl sie in den Figuren dieser Beschreibung zumeist nicht mitgezeichnet sind.

Eine besondere Strukturierung muß dennoch mitbeschrieben werden: die Siphons. Es handelt sich dabei um im wesentlichen horizontal verlaufende rinnenartige Einformungen in die Rieselplatten, wobei sich zwischen zwei eng zusammengefahrenen Platten ergibt, daß die Einformung der Unterkante der einen Platte so tief in die Rinne der anderen Platte hineinreicht, daß der Flüssigkeitsspiegel in der Rinne dieser anderen Platte zuerst die Unterkante der Einformung in der erstgenannten Platte erreichen muß, bis die abzukühlende Flüssigkeit weiter nach unten fließen kann.

Solche Siphons können sich treppenartig in der Vertikalrichtung der Rieselplatten wiederholen. Auch für die Siphons empfiehlt es sich, sie gegen die Plattenränder hin schräg aufwärts zu führen, analog zu den Fig. 14 und 15.

Schon ein einziger Siphon an der Unterkante der Rieselplatten verhindert das Eindringen von Kühlluft von unten her in den Spalt zwischen zusammengefahrenen Rieselplattenpaaren. Die ist insbesondere beim Gegenstromverfahren wichtig.

Statt eines Siphons an der Plattenunterkante kann annähernd auch eine Umbördelung an der Unterkante dienen, wie sie im Zusammenhang mit Fig. 9 für die Seitenkanten beschrieben wurde. Speziell in diesem Falle ist das Kühlgerät und/oder die Rieselplatte so ausgebildet, daß die Hauptmenge des abzukühlenden Wassers im unteren Bereich der Rieselplatten seitlich ausfließen kann.

Bei Anwendung der Querstrom-Kühlung ist es noch einfacher die Rieselplatten unten offen zu lassen und sie mit diesem Rand in den Wasserspiegel der Auffangwanne einzutauchen.

Zu den im Vorstehenden gewählten Begriffen ist noch zu definieren:
Die Begriffe "Sommerbetrieb"/"Winterbetrieb" sowie "Naßbetrieb"/"Trockenbetrieb" bedeuten "Direktkontakt zwischen den Medien mit voller Möglichkeit des direkten Wärmeaustausches und Miteinbezug der Verdunstungskühlung" bzw. "Wandwärmeaustausch ohne wesentlichen Medien-Direktkontakt und keiner oder nur geringer Verdunstungskühlung".

Die erfindungsgemäße Verstellbarkeit bzw. Verschiebbarkeit der Rieselplatten (relativ in Paarweise) ermöglicht beliebige Zwischenstufen unter den oben genannten Betriebsarten in dem Bereich, den die gewählte Bauweise zuläßt.

Unter "Rieselplatten" sind auch Folien aus Metallen und insbesondere aus Kunststoffen zu verstehen. Zu deren zahlreich möglichen Strukturformen wurde in der vorstehenden Beschreibung bereits eingegangen.

Dank des erfindungsgemäßen Vorschlages ist das Verhältnis von Naßkühlanteil zu Trockenkühlanteil in großem Umfang und stufenlos mit einfachen mechanischen Mitteln regelbar, so daß der Betrieb des Kühlturmes den jeweils herrschenden atmosphärischen Verhältnissen exakt anpaßbar ist und auf diese Weise die unerwünschte Schwadenbildung fast vollständig vermieden werden kann.

### Legende zu den Hinweisziffern:

1 Rieselplatte
2 Rohr
3 Düse
4 Rohr
5 Düse
6 Welle
7 Spreizglied
8 Rieselplatte
9 Rieselplatte
10 Holm
11 Pfeil
12 Lamelle
13 Achse
14 Spalt
15 Holm
16 Pfeil
17 Rieselplatte
18 Rieselplatte
19 Zahn
20 Pfeil
21 Umbördelung
22 Pfeil
23 Distanzhalter

## Patentansprüche

1. Einbau für Kühlanlagen, insbesondere für Kühltürme mit einer Vielzahl von im wesentlichen parallel zueinander angeordneten Rieselplatten, entlang welchen das oben aufgesprühte, zu kühlende Medium, das warme Wasser entweder beidseitig nach unten rinnt oder aber nur auf deren einen Seiten, den Naßseiten, wogegen deren anderen Seiten, die Trockenseiten trockengehalten sind, und jeweils benachbarte Rieselplatten Strömungskanäle begrenzen, durch welche das Kühlmedium, die Kühlluft strömt, dadurch gekennzeichnet, daß von zwei benachbarten Rieselplatten zumindest die eine gegenüber der anderen verschiebbar bzw. verstellbar gelagert ist, um das Verhältnis zwischen Trockenkühl- und Naßkühlanteil einzustellen.

2. Einbau nach Anspruch 1, dadurch gekennzeichnet, daß die verstellbare Rieselplatte rechtwinkelig zu ihrer Ebene verstellbar ist.

3. Einbau nach Anspruch 1, dadurch gekennzeichnet, daß die verschiebbar gelagerte Rieselplatte in ihrer Ebene verschiebbar ist.

4. Einbau nach Anspruch 3, dadurch gekennzeichnet, daß die in ihrer Ebene verschiebbare Rieselplatte vertikal verschiebbar ist.

5. Einbau nach Anspruch 3, dadurch gekennzeichnet, daß die in ihrer Ebene verschiebbare Rieselplatte horizontal verschiebbar ist.

6. Einbau nach Anspruch 1 oder 2, dadurch gekennzeichnet, daß zwischen benachbarten Rieselplatten horizontal angeordnete, verdrehbare Wellen vorgesehen sind, an welchen sich quer zur Längsachse der Welle erstreckende Spreizglieder festgelegt sind und die Länge der Spreizglieder größer ist als der Normalabstand der zu beiden Seiten dieser Welle befindlichen Rieselplatten.

7. Einbau nach einem der Ansprüche 1 bis 6, dadurch gekennzeichnet, daß die verstellbaren Rieselplatten randseitig mit im wesentlichen waagrechten Holmen verbunden sind und diese Holme in Richtung ihrer Längsachse und/oder in vertikaler Richtung quer dazu verstellbar sind.

8. Einbau nach Anspruch 1, dadurch gekennzeichnet, daß zumindest ein vertikaler Rand zumindest einer der gegeneinander verstellbaren Rieselplatten eine Umbördelung aufweist, die im wesentlichen rechtwinkelig zur Ebene der Rieselplatte steht.

9. Einbau nach Anspruch 1, dadurch gekennzeichnet, daß zumindest die Unterkanten der Rieselplatten bei zusammengefahrenen Plattenpaaren eine siphonartige Überdeckung zwischen den beiden Platten bilden.

10. Einbau nach einem der Asprüche 1 bis 7, bei welchem oberhalb der Rieselplatte Gleichrichterlamellen angeordnet sind, dadurch gekennzeichnet, daß die Gleichrichterlamellen um oder parallel zu ihren Längsachsen schwenkbar gelagert sind.

11. Einbau nach Anspruch 1, dadurch gekennzeichnet, daß der obere Rand der Rieselplatte in an sich bekannter Weise geneigt ausgebildet ist.

12. Einbau nach Anspruch 1, dadurch gekennzeichnet, daß die Rieselplatten in an sich bekannter Weise mit Rinnen, Stegen, Wellen, Erhöhungen und/oder Vertiefungen ausgestattet sind.

13. Einbau nach Anspruch 5, dadurch gekennzeichnet, daß der untere Rand der Rieselplatten gezahnt ist.

## Claims

1. Installation for cooling plants, in particular for cooling towers with a plurality of irrigation plates arranged substantially parallel to each other, along which plates the medium sprayed on the top thereof and to be cooled, the warm water, either runs downwards on both sides or only on one side, the wet side thereof, whereas the other side, the dry side thereof, is kept dry, and adjacent irrigation plates in each case bound flow channels through which the cooling medium, the cooling air, flows, **characterised in that** of two adjacent irrigation plates at least one is mounted so as to be displaceable or adjustable in relation to the other in. order to set the dry-cooling to wet-cooling-portion ratio.

2. Installation according to Claim 1, **characterised in that** the adjustable irrigation plate is adjustable at right angles to the plane thereof.

3. Installation according to Claim 1, **characterised in that** the displaceably mounted irrigation plate is displaceable in the plane thereof.

4. Installation according to Claim 3, **characterised in that** the irrigation plate displaceable in the plane thereof is vertically displaceable.

5. Installation according to Claim 3, **characterised in that** the irrigation plate displaceable in the plane thereof is horizontally displaceable.

6. Installation according to Claim 1 or 2, **characterised in that** horizontal, rotatable shafts are provided between adjacent irrigation plates, and expanding members extending at right angles to the longitudinal axis of the shaft are fixed to the said shafts, and the length of the expanding members is larger than the normal spacing of the irrigation plates situated at both sides of this shaft.

7. Installation according to any one of Claims 1 to 6, **characterised in that** the edges of the adjustable irrigation plates are connected to substantially horizontal cross beams, and the said cross beams are displaceable in the direction of the longitudinal axis thereof and/ or in the vertical direction at right angles thereto.

8. Installation according to Claim 1, **characterised in that** at least one vertical edge of at least one of the irrigation plates displaceable with respect to the other, has a flanging substantially at right angles to the plane of the irrigation plate.

9. Installation according to Claim 1, **characterised in that** at least the lower edges of the irrigation plates form a siphon-like overlap between the two plates when the pairs of plates have come together.

10. Installation according to any one of Claims 1 to 7, in which rectifying laminas are arranged above the irrigation plate **characterised in that** the rectifying laminas are pivotably mounted about or parallel to the longitudinal axis thereof.

11. Installation according to Claim 1, **characterised in that** the upper edge of the irrigation plate is inclined in a theoretically known manner.

12. Installation according to Claim 1, **characterised in that** the irrigation plates are equipped in a theoretically known way with channels, cross members, shafts, raised parts and/ or recesses.

13. Installation according to Claim 5, **characterised in that** the lower edge of the irrigation plates has teeth.

## Revendications

1. Unité dé montage pour installations de réfrigération, en particulier pour tours de réfrigération comportant une série de plaques de ruissellement agencées en substance parallèlement les unes aux autres, le long desquelles l'agent à refroidir pulvérisé par le haut, c'est-à-dire l'eau chaude, ruisselle vers le bas des deux côtés ou seulement sur leurs premiers côtés, les côtés humides, tandis que leurs autres côtés, les côtés secs, sont maintenus à l'état sec, des plaques de ruissellement respectivement voisines délimitant des canaux d'écoulement par lesquels s'écoule l'agent réfrigérant, c'est-à-dire l'air de réfrigération, caractérisée en ce que, sur deux plaques de ruissellement voisines, au moins l'une peut être montée de manière à pouvoir coulisser ou se déplacer par rapport à l'autre pour régler le rapport entre la fraction de réfrigération sèche et la fraction de réfrigération humide.

2. Unité de montage selon la revendication 1, caractérisée en ce que la plaque de ruissellement mobile peut être déplacée à angle droit avec son plan.

3. Unité de montage selon la revendication 1, caractérisée en ce que la plaque de ruissellement mobile peut coulisser dans son plan.

4. Unité de montage selon la revendication 3, caractérisée en ce que la plaque de ruissellement susceptible de coulisser dans son plan peut être soumise à un coulissement vertical.

5. Unité de montage selon la revendication 3, caractérisée en ce que la plaque de ruissellement susceptible de coulisser dans son plan peut être soumise à un coulissement horizontal.

6. Unité de montage selon la revendication 1 ou 2, caractérisée en ce qu'il est prévu, agencés horizontalement entre des plaques de ruissellement voisines, des arbres rotatifs sur lesquels sont fixés des éléments écarteurs s'étendant transversalement à l'axe longitudinal de l'arbre, et en ce que la longueur des éléments écarteurs est plus grande que l'écart normal des plaques de ruissellement qui se trouvent des deux côtés de l'arbre.

7. Unité de montage selon l'une quelconque des revendications 1 à 6, caractérisée en ce que les plaques de ruissellement mobiles sont reliées sur les bords par des longerons horizontaux qui peuvent être déplacés dans la direction de leur axe longitudinal et/ou dans la direction verticale transversalement à cet axe.

8. Unité de montage selon la revendication 1, caractérisée en ce qu'au moins un bord vertical d'au moins une des plaques de ruissellement mutuellement mobiles présente un bord rabattu qui est sensiblement perpendiculaire au plan de la plaque de ruissellement.

9. Unité de montage selon la revendication 1, caractérisée en ce qu'au moins les arêtes inférieures des plaques de ruissellement forment, lorsque des paires de plaques se rencontrent, un recouvrement en forme de siphon entre les deux plaques.

10. Unité de montage selon l'une quelconque des revendications 1 à 7, dans laquelle des lamelles de redressement sont agencées au-dessus de la plaque de ruissellement, caractérisée en ce que les lamelles de redressement sont montées à pivotement autour de leurs axes longitudinaux ou parallèlement à ceux-ci.

11. Unité de montage selon la revendication 1, caractérisée en ce que le bord supérieur de la plaque de ruissellement est conformé en oblique de manière connue en soi.

12. Unité de montage selon la revendication 1, caractérisée en ce que les plaques de ruissellement sont pourvues de manière connue en soi de rigoles, de nervures, d'ondulations, de rehaussements et/ou de renfoncements.

13. Unité de montage selon la revendication 5, caractérisée en ce que le bord inférieur des plaques de ruissellement est denté.
